# EUROPÄISCHE PATENTANMELDUNG

(11) **EP 4 640 582 A1**
(43) Veröffentlichungstag der Anmeldung: **29.10.2025**
(21) Anmeldenummer: 24172013.5
(22) Anmeldetag: 23.04.2024
(51) Int. Cl.: B65D 71/58

(54) **FLASCHENTRÄGER MIT FALTBAREM TRAGEGRIFF**

(71) Anmelder: Oberland M & V GmbH, 88410 Bad Wurzach (DE)
(72) Erfinder: GÖTZ, Lisa, 88410 Bad Wurzach (DE); GÖTZ, Kira, 88410 Bad Wurzach (DE)
(74) Vertreter: Simmons & Simmons LLP (Munich)

(57) **Zusammenfassung**

Hiermit wird ein Flaschenträger (1) aus faltbarem Flachmaterial bereitgestellt, sowie ein einstückiger Zuschnitt aus faltbarem Flachmaterial zum Herstellen des Flaschenträgers, ein Tragsystem für Flaschen, umfassend den Flaschenträger, sowie ein Verfahren zum Herstellen des Flaschenträgers, wobei der Flaschenträger so gestaltet ist, dass ein mittlerer Abschnitt (12) eines Griffteils (10) des Flaschenträgers als zweilagige Faltstruktur ausgebildet ist und zwei gleiche, sich gegenüberliegende Lagen (12a, 12b) aufweist, welche jeweils an ihrem einen Ende entlang ihrer Länge mit einem oberen Abschnitt (13) des Griffteils faltbar verbunden sind und an ihrem anderen Ende entlang ihrer Länge mit einem unteren Abschnitt (11) des Griffteils faltbar verbunden sind und jeweils entlang ihrer Länge mittig eine Faltkante (12c, 12d) aufweisen, über die sich ein Loch (14) erstreckt, sodass die Lagen entlang der Faltkanten faltbalgartig zusammenfaltbar sind, wodurch sich das Loch zu einer Aussparung umformt, welche einen Teil einer in dem Flaschenträger befindlichen Flasche teilweise umgibt.

## Beschreibung

### Technisches Gebiet

Die Erfindung bezieht sich auf einen Flaschenträger aus faltbarem Flachmaterial, zur Aufnahme mehrerer Flaschen, mit einem am Aufnahmeteil des Flaschenträgers angeordneten Tragegriff, der eine Faltstruktur aufweist, auf einen einstückigen Zuschnitt aus faltbarem Flachmaterial zum Herstellen des Flaschenträgers, ein Tragsystem für Flaschen, umfassend den Flaschenträger, sowie auf ein Verfahren zum Herstellen des Flaschenträgers.

### Hintergrund

Flaschenträger sind in unterschiedlichen Ausgestaltungen bekannt und werden oftmals als "Sixpack" bezeichnet, was darauf hindeutet, dass sechs Flaschen darin Platz finden. In der Regel sind solche Flaschenträger aus einem faltbaren Flachmaterial gefertigt, etwa aus Kartonmaterial. Diese Flaschenträger können in größere Gebinde, zum Beispiel Flaschenkästen oder Paletten, zur Aufnahme solcher Flaschenträger aufgenommen werden. Als weitere Gebindeart zur Flaschenaufnahme sind sogenannte Trays bekannt, die ein rechteckiges Gebilde mit Vertiefungen für die Flaschen darstellen und zur Aufnahme von Flaschenträgern wie Sixpacks geeignet sind, auch als "Getränkeflaschen-Tray" benannt. Solche größeren Gebinde können oft auch zu Transport- oder Lagerzwecken gestapelt werden. Stapelt man befüllte Trays, so ruht ein oben auf gestapelter Tray direkt auf den Flaschen des darunter befindlichen Trays. Das Anordnen der Flaschenträger in größeren Gebinden, etwa einem Tray mit insgesamt 48 oder 54 Flaschen bzw. acht oder neun Sixpacks, ermöglicht es, eine große Anzahl an Flaschen bzw. Flaschenträgern einfach zu transportieren oder zu lagern. Im Einzelhandel kann dann ein Verbraucher, der zum Beispiel nur sechs Flaschen erwerben möchte, bequem mittels eines entsprechenden Flaschenträgers eine kleinere Anzahl an Flaschen aus dem größeren Gebinde herausnehmen und dieses einfach transportieren. Anders gesagt muss der Käufer in diesem Fall nicht einzelne Flaschen tragen, sondern kann diese in einem kleinen Gebinde, dem Flaschenträger, transportieren. Zu diesem Zwecke weisen viele Flaschenträger einen Tragegriff auf, der das Tragen des Flaschenträgers ähnlich dem Tragen einer Einkaufstasche ermöglicht. Bekannte Flaschenträger, insbesondere für Bier, haben aber den Nachteil, dass sich der Tragegriff zwischen den oft mit scharfkantigen Kronkorken verschlossenen Flaschenhälsen befindet und damit das Tragen unkomfortabel ist, da eine Hand wenig Platz zwischen den Flaschenhälsen findet. Gleichzeitig kann sich die Hand an den Kronenkorken der Flaschen verletzen. Andere bekannte Flaschenträger haben einen Tragegriff, der über die Flaschenhälse hinausragt, sodass die Hand beim Tragen oberhalb der Flaschenhälse und Kronkorken liegt. Dies hat jedoch wiederum den Nachteil, dass, wenn mehrere Flaschenträger etwa in einem der oben genannten Trays angeordnet sind, kein weiterer Tray darauf gestapelt werden kann, weil die über die Flaschenhälse hinausragenden Tragegriffe das Stapeln behindern oder durch den darauf aufgestellten Tray Schaden nehmen, z.B. umknicken.

Die neuseeländische Patentanmeldung NZ281883A offenbart etwa einen solche bekannten Flaschenträger, siehe auch Figur 10. Gezeigt ist darin ein bekannter Flaschenträger 10. Dieser weist keine Seitenwände auf, sodass der Flaschenträger kein Gefache zur Aufnahme der Flaschen B bildet. Zum Fixieren der Flaschen B in dem Flaschenträger 10 werden die Flaschen B mit ihren Flaschenverschlüssen in eine Öffnung 26 in einem Abschnitt 18 des Griffteils 22 des Flaschenträgers gesteckt und die Flaschenverschlüsse greifen in Stützlaschen 28 der Öffnung 22 ein und schwenken diese nach oben, bis sich ein Flaschenflansch F an den Enden der Stützlaschen 28 vorbei bewegt. Die Stützlaschen 28 schnappen dann in ihre ursprüngliche Position zurück und rasten an der Unterseite des jeweiligen Flaschenflanschs F ein. Somit sind die Flaschen B fest in der Öffnung 26 fixiert und entsprechend an dem Flaschenträger 10 befestigt. Allerdings können die Flaschen B gemäß dieser Lösung nicht zerstörungsfrei entnommen werden, da die Stützlaschen 28 und/oder die Öffnungen 26 beim Herausnehmen der Flaschen B zerstört werden müssen. Darüber hinaus ragt der Abschnitt des Griffteils 22, in welchem sich eine Grifföffnung 24 befindet, über die Höhe der Flaschen B hinaus, sodass ein darauf gestapelter Tray den Griff 22 zerstören würde. Gleichzeitig ist der Griff 22 nachteilhaft zwischen den Flaschenverschlüssen angeordnet, sodass ein Nutzer seine Hand beim Greifen verletzten könnte, wenn die Flaschenverschlüsse beispielsweise Kronkorken aufweisen.

Der Erfindung liegt somit die Aufgabe zugrunde, einen Flaschenträger bereitzustellen, der eine Verletzungsgefahr beim Tragen ausschließt, eine zerstörungsfreie Entnahme von Flaschen gewährleistet und gleichzeitig die Stapelbarkeit von Gebinden, wie z. B. Trays, mit den darin aufgenommenen Flaschenträgern erhöht.

### Beschreibung der Erfindung

Die oben genannte Aufgabe wird erfindungsgemäß durch einen Flaschenträger oder durch einen einstückigen Zuschnitt für einen Flaschenträger gelöst, bei dem ein Tragegriff eine Faltstruktur aufweist, und genauer gesagt durch einen Flaschenträger für den Transport in einem größeren Gebinde mit einem Tragegriff, der beim Stapeln der Gebinde durch ein darüber liegendes Gebinde nicht zusammengedrückt wird und gleichzeitig verletzungsfreies Tragen gewährleistet.

Gemäß einem ersten Aspekt der Erfindung wird ein Flaschenträger aus einem Flachmaterial bereitgestellt, mit einem kastenförmigen, oben offenen Behälter aufweisend einen Boden, sich gegenüberliegenden Längswänden und sich gegenüberliegenden Stirnwänden, zum Aufnehmen mindestens einer Flasche, und einen aus dem Behälter herausragenden Griffteil, der einen mit dem Behälter faltbar verbundenen unteren Abschnitt, einen oberen Abschnitt, in welchem eine Grifföffnung angeordnet ist, und einen mit dem oberen Abschnitt faltbar verbundenen mittleren Abschnitt aufweist. Dabei ist der mittlere Abschnitt als zweilagige Faltstruktur ausgebildet und weist zwei gleiche, sich gegenüberliegende Lagen auf, welche jeweils an ihrem einen Ende entlang ihrer Länge mit dem oberen Abschnitt faltbar verbunden sind und an ihrem anderen Ende entlang ihrer Länge mit dem unteren Abschnitt faltbar verbunden sind und jeweils entlang ihrer Länge mittig eine Faltkante aufweisen, über die sich ein Loch erstreckt, sodass die Lagen entlang der Faltkanten faltbalgartig bzw. ziehharmonikaartig zusammenfaltbar sind, wodurch sich das Loch zu einer Aussparung umformt, welche einen Teil einer in dem Flaschenträger befindlichen Flasche teilweise umgeben kann.

Der Flaschenträger ist demnach so ausgebildet, dass der Tragegriff bei Nutzung, d. h. beim Tragen des Flaschenträgers durch die Hand eines Benutzers, über die Flaschenhälse bzw. Flaschenverschlüsse der darin aufgenommenen Flaschen übersteht und ohne Verletzungsgefahr für den Benutzer ergriffen werden kann. Wird jedoch beim Lagern des Flaschenträgers mit darin enthaltenen Flaschen ein Tray auf den Flaschenträger aufgestellt, kann der Tragegriff aufgrund seiner faltbaren Struktur zusammengefaltet werden, ohne durch den auf die Flaschen gestapelten Tray Schaden zu nehmen oder das Stapeln zu behindern. Da die von dem Loch in einer der Lagen des mittleren Abschnitts gebildete Aussparung eine Flasche nur teilweise umschließt, aber nicht wie im vorhergehend zitierten Stand der Technik vollständig umschließt, ist die Flasche sowohl im gefalteten Zustand als auch im entfalteten Zustand des Griffteils zugänglich und kann zerstörungsfrei entnommen bzw. wieder eingesetzt werden. Ferner stabilisiert der Griffteil in seiner zusammengefalteten Form die Flasche, was von Vorteil ist, da die Flaschen dann beim Transport des Flaschenträgers in einem größeren Gebinde nicht zusammenstoßen.

Die Erfindung ist nicht darauf beschränkt, dass der Flaschenträger in einem Tray eingestellt wird. Der zusammengefaltete Zustand des Flaschenträgers bzw. des Griffteils kann grundsätzlich als Ruhezustand verstanden werden. Durch das Hochziehen des Griffteils durch einen Nutzer wird der Griffteil entfaltet.

Der Fachmann versteht, dass sich der Griff bevorzugt nicht durch eine Eigenspannung des Materials, aus welchem der Flaschenträger gefertigt ist, automatisch entfaltet. Vielmehr wird die Faltstruktur in einer Ausführungsform erst durch einen Eingriff des Nutzers, etwa durch den Beginn eines Tragevorgangs, faltbalgartig bzw. ziehharmonikaartig entfaltet.

Entsprechend sind in einer Ausführungsform die Faltkanten, welche den mittleren Abschnitt des Griffteils jeweils mit dem unteren Abschnitt bzw. mit dem oberen Abschnitt des Griffteils faltbar verbinden, ohne Rückstellmoment ausgebildet, sodass der Griffteil im Wesentlichen in einem Zustand, insbesondere in dem oben beschriebenen Ruhezustand, verbleibt. "Ohne Rückstellmoment ausgebildet" bedeutet im Rahmen dieser Offenbarung, dass Materialstärke, Materialart, Faltung, wie auch Geometrie, Perforation und/oder Prägung der Faltkanten entsprechend ausgewählt sind. In einer Ausführungsform ist das Loch in dem Griffteil, welches sich zu einer Aussparung umformt, welche einen Teil einer in dem Flaschenträger befindlichen Flasche teilweise umgeben kann, so ausgebildet, dass die Aussparung einen Teil einer Flasche, beispielsweise den Hals, so eng umfasst, dass ein Klemmeffekt entsteht, wodurch der Griffteil daran gehindert wird, sich ohne weitere äußere Krafteinwirkung selbst zu entfalten.

Gemäß einem weiteren Aspekt der vorliegenden Erfindung wird ein Tragsystem für Flaschen bereitgestellt, umfassend mindestens einen Flaschenträger wie oben beschrieben und einen Tray zur Aufnahme von mindestens einem Flaschenträger.

Gemäß noch einem weiteren Aspekt der vorliegenden Erfindung ist ein Verfahren zum Herstellen eines Flaschenträgers bereitgestellt, wobei der Flaschenträger einen Tragegriff hat, welcher eine Faltstruktur aufweist. Das Verfahren umfasst allgemein die Schritte (i) Bereitstellen eines faltbaren Flachmaterials, (ii) Heraustrennen, bspw. mittels Ausstanzens oder Ausschneidens, eines einstückigen Zuschnitts aus dem Flachmaterial, und (iii) Falten des einstückigen Zuschnitts zu einem Flaschenträger.

Der Zuschnitt aus faltbarem Flachmaterial zum Herstellen des Flaschenträgers weist dabei die folgenden zusammenhängenden Teile auf: einen Boden, zwei Längswände, zwei Stirnwände, und einen Griffteil. Der Griffteil hat zwei obere Abschnitte, welche mittels einer oberen Faltkante faltbar miteinander verbunden sind und in welchen jeweils eine Grifföffnung angeordnet ist, zwei jeweils mit einem der oberen Abschnitte faltbar verbundene mittlere Abschnitte, die zwei gleiche Lagen aufweisen, welche jeweils an ihrem einen Ende entlang ihrer Länge mit dem oberen Abschnitt faltbar verbunden sind und an ihrem anderen Ende entlang ihrer Länge mit dem unteren Abschnitt faltbar verbunden sind und jeweils entlang ihrer Länge mittig eine Faltkante aufweisen, über die sich ein Loch erstreckt, und eine Mehrzahl an Verbindungslaschen zum Verbinden einzelner Teile. Erfindungsgemäß wird durch Falten des Zuschnitts entlang der die einzelnen Teile verbindenden Faltkanten aus dem Boden, den Längswänden und den Stirnwänden ein kastenförmiger, oben offener Behälter ausgebildet. Der mittlere Abschnitt wird ferner als zweilagige Faltstruktur ausgebildet, sodass die Lagen entlang der Faltkanten faltbalgartig bzw. ziehharmonikaartig zusammenfaltbar sind, wodurch sich das Loch zu einer Aussparung umformt.

Die Verbindungslaschen können dabei zum Beispiel verklebt werden, oder auf eine andere Art aneinander befestigt bzw. miteinander verbunden werden.

Das Loch des Flaschenträgers kann ein Langloch sein. Ein Langloch bezeichnet hier eine längliche Bohrung oder Nut, deren schmale Seite durch Halbkreise abgeschlossen sind, und deren Durchmesser der Breite des Langlochs entsprechen, wobei die Längsseiten des Langloches parallel zueinander verlaufen. Beim Falten der Faltstruktur und demnach bei Falten des Langlochs ergibt sich entsprechend eine einseitig offene Aussparung, die an die Form eines Flaschenhalses besonders gut angepasst ist.

Der Behälter des Flaschenträgers kann ferner eine zu den beiden Längswänden parallele Mittelwand im Behälter aufweisen, sowie zu den Stirnwänden parallele Querstege zwischen der Mittelwand und den Längswänden zum Bilden eines Gefaches im Behälter. Der Behälter kann dabei vier oder mehr Flaschenaufnahmen im Gefache aufweisen, insbesondere sechs Flaschenaufnahmen. Wenn der Behälter sechs Flaschenaufnahmen im Gefache aufweist, so wird er auch als "Sixpack" bezeichnet.

Die gegenüberliegenden Lagen des Flaschenträgers weisen eine Mehrzahl an Löcher auf, wobei jedes der Löcher mit einer Flaschenaufnahme im Gefache korrespondiert. Wenn der Behälter beispielsweise sechs Flaschenaufnahmen im Gefache aufweist, dann weisen also die gegenüberliegenden Lagen insgesamt sechs Löcher auf.

Das faltbare Flachmaterial kann Karton- oder Papiermaterial aufweisen bzw. aus diesem bestehen, insbesondere Vollkarton oder Wellpappe. Das Flachmaterial kann zumindest teilweise bedruckt sein, mit Werbeaufdrucken oder dergleichen. Das faltbare Flachmaterial kann ferner mit einem Flächengewicht von maximal 450 g/m² hergestellt sein, insbesondere mit einem Flächengewicht von maximal 390 g/m². Das Flachmaterial hat eine geeignete Wandstärke und Reißfestigkeit.

Der obere Abschnitt des Flaschenträgers kann eine mit diesem faltbar verbundene Grifflasche aufweisen, die in die Grifföffnung hineinragt. Wenn die Grifflasche umgefaltet ist, weist eine Schnittkante, also der Rand der Grifföffnung, eine gewisse Rundung auf. Dadurch wird das Tragen angenehmer, da an der Stelle, an der der Rand der Grifföffnung auf der Hand aufliegt, eine Materialdicke größer ist als die Dicke des Flachmaterials und somit ein Tragedruck auf die Hand vermindert wird.

Der Flaschenträger kann 2, 4, 6, 8, 10 oder mehr Flaschenaufnahmen im Gefache aufweisen und kann entsprechend für die Aufnahme von 2, 4, 6, 8, 10 oder mehr Flaschen geeignet sein. Wenn der Flaschenträger nur 2 Flaschenaufnahmen im Gefache aufweist, so hat er keine Querstege, da die Flaschenaufnahmen im Gefache bereits aus der Mittelwand und den Längs- bzw. Stirnwänden gebildet werden.

Die Größe und Form der jeweiligen aufzunehmenden Flasche ist in der Regel hersteller- und getränkespezifisch ausgewählt, entspricht aber auch oft einer Norm oder einem bestimmten Standard. So zum Beispiel sind neutrale Mehrweg-Standardpoolflaschen für Bier und Biermixgetränke in Deutschland bereits seit längerer Zeit durch die VLB (Versuchs- und Lehranstalt für Brauerei) Berlin gelistet (u.a. als "VLB-genormt" bezeichnet) und vereinzelt auch durch DIN-Normen, so z. B. DIN 6198, DIN 6199 oder DIN 6192 festgelegt. Ein übliches Flaschenformat ist eine Flasche mit einem Volumen bzw. Fassungsvermögen von 0,33 Ltr. ("0,33 I"). Für Flaschen mit einem Fassungsvermögen von 0,33 Ltr. sind verschiedene Formate bekannt, die teilweise DIN-Normen unterliegen, z.B. sogenannte "Longneck"-Flaschen. Ein weiteres, gängiges Flaschenformat ist eine Flasche mit einem Volumen bzw. Fassungsvermögen von 0,5 Ltr. Ein Beispiel dafür ist die sogenannte 0,5 Ltr.-NRW-Flasche nach DIN 6075. Andere, ebenfalls bekannte Flaschenformate umfassen Flaschen mit einem Fassungsvermögen von beispielsweise 0,2 Ltr., 0,75 Ltr. oder 1,0 Ltr. Ferner unterscheiden sich Flaschenformate auch durch die Art ihres Verschlusses. So gibt es Flaschen mit Drehverschluss oder Kronkorken, oder aber mit Bügelverschluss. Dies ist oft unabhängig von dem jeweiligen Fassungsvermögen. Der Flaschenträger der vorliegenden Erfindung sowie sein Griffteil kann dimensionsbezogen an jede bekannte Flasche oder jedes bekannte Flaschenformat angepasst sein, und die vorliegende Erfindung ist weder auf eine genaue Anzahl an Flaschen noch auf deren Format beschränkt.

Wie hier und auch in den beigefügten Ansprüchen eventuell verwendet, können die Singularformen "ein"/"eine"/"einer" und "der"/"die"/"das" auch deren Plural umfassen, sofern der Kontext nicht eindeutig etwas anderes vorgibt. In ähnlicher Weise sind die Wörter "umfassen", "enthalten" und "aufweisen" sowohl als "ausschließlich" als auch "nicht ausschließlich" zu verstehen, also im Sinne von "einschließlich, aber nicht beschränkt auf...". Die Begriffe "mehrere", "Vielfaches" oder "Vielzahl" beziehen sich üblicherweise auf zwei oder mehr, d.h. 2 oder >2, einschließlich weiterer ganzzahliger Vielfacher von 1, wobei sich die Begriffe "einzeln" oder "allein" auf eins (1) beziehen, also "=1". Ferner ist der Ausdruck "mindestens eins" oder "wenigstens eins" als eins oder mehrere, d.h. 1 oder >1, ebenfalls mit ganzzahligen Vielfachen, zu verstehen. Außerdem sollen sich die Wörter "hierin", "oben", "vorher" und "unten" oder "nachfolgend" und Wörter mit ähnlicher Bedeutung, wenn sie in dieser Beschreibung verwendet werden, auf diese Beschreibung insgesamt und nicht auf bestimmte Teile der Beschreibung beziehen.

Die Beschreibung spezifischer Ausführungsbeispiele in dieser Schrift soll nicht als erschöpfend angesehen werden, oder die hierin gegebene Offenbarung soll nicht auf die genaue offenbarte Form beschränkt werden. Während hierin beschriebene spezifische Ausführungsbeispiele und Beispiele für die Offenbarung zur Veranschaulichung dienen, sind verschiedene äquivalente Modifikationen innerhalb des Schutzumfangs der Offenbarung möglich, wie es von einem Fachmann auf dem vorliegenden technischen Gebiet erkennbar ist. Spezielle technische Elemente von beschriebenen Ausführungsbeispielen können für technische Elemente in anderen Ausführungsbeispielen kombiniert oder durch diese ersetzt werden. In den Zeichnungen bezeichnen gleiche Bezugszeichen gleiche Elemente, um Wiederholungen zu vermeiden, und Teile, die der Fachmann ohne spezielles Wissen umsetzen kann, können aus Gründen der Übersichtlichkeit weggelassen werden. Während Vorteile, die bestimmten Ausführungsbeispielen der Offenbarung zugeordnet sind, im Zusammenhang mit diesen Ausführungsbeispielen beschrieben werden, können andere Ausführungsbeispiele ebenfalls diese Vorteile aufweisen.

Das nachfolgend beschriebene Ausführungsbeispiel soll eine mögliche Ausgestaltung der vorliegenden Erfindung veranschaulichen. Als solche sind alle spezifischen technischen Details, wie sie nachfolgend ebenfalls diskutiert werden, nicht als Beschränkungen des Umfangs der vorliegenden Erfindung auszulegen. Für den Fachmann ist es offensichtlich, dass verschiedene Abwandlungen und Änderungen vorgenommen werden können, ohne von dem Schutzbereich der vorliegenden Schrift abzuweichen, wie er durch die angehängten Ansprüche festgelegt ist. Weitere Aspekte und Vorteile der vorliegenden Erfindung ergeben sich aus der folgenden Beschreibung der bevorzugten, in den Figuren dargestellten Ausführungsbeispielen.

### Kurzbeschreibung der Zeichnungen

In den Zeichnungen ist die Erfindung anhand von Ausführungsbeispielen veranschaulicht. Dabei zeigen:
Figur 1 eine isometrische Ansicht eines Flaschenträgers gemäß einem Ausführungsbeispiel;
Figur 2 eine weitere isometrische Ansicht eines Flaschenträgers gemäß einem Ausführungsbeispiel;
Figur 3 eine Stirnseitenansicht eines Flaschenträgers gemäß dem in Fig. 1 dargestellten Ausführungsbeispiel;
Figur 4 eine Längsseitenansicht eines Flaschenträgers gemäß dem in Fig. 1 dargestellten Ausführungsbeispiel;
Figur 5 eine Draufsicht auf einen Zuschnitt aus faltbaren Flachmaterial zur Herstellung eines Flaschenträgers gemäß einem Ausführungsbeispiel;
Figur 6 eine Draufsicht auf einen Zuschnitt aus faltbaren Flachmaterial zur Herstellung eines Flaschenträgers gemäß einem Ausführungsbeispiel;
Figur 7 eine Draufsicht auf einen erfindungsgemäßen Flaschenträger ohne Bodenöffnungen gemäß einem Ausführungsbeispiel;
Figur 8 eine Unteransicht eines erfindungsgemäßen Flaschenträgers mit Bodenöffnungen gemäß einem Ausführungsbeispiel;
Figur 9 eine Unteransicht eines erfindungsgemäßen Flaschenträgers mit Bodenöffnungen gemäß einem Ausführungsbeispiel; und
Figur 10 einen Flaschenträger bekannt aus dem Stand der Technik.

### Ausführliche Beschreibung der Erfindung

Figuren 1 bis 4 zeigen einen erfindungsgemäßen Flaschenträger 1 gemäß ein und demselben Ausführungsbeispiel. Der Flaschenträger 1 aus faltbarem Flachmaterial weist dabei einen kastenförmigen, oben offenen Behälter 2 auf. Der Behälter 2 weist einen Boden 3 auf, sowie sich gegenüberliegenden Längswände 4, 5 und sich gegenüberliegende Stirnwände 6, 7 zum Aufnehmen von (nicht dargestellten) Flaschen und einen aus dem Behälter 2 herausragenden Griffteil 10, mit einem mit dem Behälter 2 faltbar verbundenen unteren Abschnitt 11, einem oberen Abschnitt 13, in welchem eine Grifföffnung 20 angeordnet ist, und einem mit dem oberen Abschnitt 13 faltbar verbundenen mittleren Abschnitt 12. Erfindungsgemäß ist der mittlere Abschnitt 12 als zweilagige Faltstruktur ausgebildet und weist zwei gleiche, sich gegenüberliegende Lagen 12a, 12b auf, welche jeweils an ihrem einen Ende entlang ihrer Länge mit dem oberen Abschnitt 13 mittels Faltkante 12e faltbar verbunden sind. Die sich gegenüberliegende Lagen 12a, 12b sind an ihrem anderen Ende entlang ihrer Länge mit dem unteren Abschnitt 11 mittels Faltkante 12f faltbar verbunden. Die Faltkanten 12e und 12f sind ohne Rückstellmoment ausgebildet. Das bedeutet, dass, wenn sich der Griffteil 10 beispielsweise in dem zusammengefalteten Zustand befindet, dieser Zustand beibehalten wird, da sich der Griffteil 10 mangels Rückstellmoment nicht automatisch entfaltet. Ferner weisen die sich gegenüberliegende Lagen 12a, 12b jeweils entlang ihrer Länge mittig eine Faltkante 12c, 12d auf, über die sich ein Loch 14 erstreckt. Durch diese Struktur bedingt sind die Lagen 12a, 12b entlang der Faltkanten 12c, 12d faltbalgartig zusammenfaltbar. Durch ein derartiges faltbalgartiges Zusammenfalten formt sich das Loch 14 zu einer einseitig offenen Aussparung um, welche einen Teil einer in dem Flaschenträger 1 befindlichen Flasche teilweise umgeben kann. Dies ist besonders gut in Figur 2 zu sehen, welche einen Flaschenträger 1 zeigt, wobei der Griffteil 10 einen zusammengefalteten Zustand aufweist. Der in den Figuren gezeigte Flaschenträger 1 weist ferner eine zu den beiden Längswänden 4, 5 parallele Mittelwand 8 im Behälter 2 und zu den Stirnwänden parallele Querstege 9 zwischen der Mittelwand 8 und den Längswänden 4, 5 zum Bilden eines Gefaches 30 im Behälter 2 auf. Der vorliegend beschriebene und dargestellte Behälter 2 zeigt dabei sechs Flaschenaufnahmen im Gefache 30, zur Aufnahme von bis zu sechs Flaschen. Die gegenüberliegenden Lagen 12a, 12b weisen sechs Langlöchern 14 auf, wobei jedes der Langlöcher mit einer Flaschenaufnahme im Gefache 30 korrespondiert. Gemäß anderen Ausführungsbeispielen kann der Flaschenträger 1 mehr oder weniger Flaschenaufnahme im Gefache aufweisen.

In Figur 3 ist die Funktionsweise der Faltstruktur, die von dem mittleren Teil 12 gebildet wird, ersichtlich. In der Ansicht gemäß Figur 3 befindet sich der Griffteil 10 in einem Zustand zwischen einem gefaltetem Zustand und einem entfaltetem Zustand. Die Faltkanten 12c und 12c teilen die Lagen 12a und 12b jeweils in einen oberen und unteren Teil, die miteinander faltbar verbunden sind. In der gezeigten Ansicht stellen diese oberen und unteren Teile die vier Seiten einer Raute dar. Wird nun der obere Abschnitt 13 nach unten, also in Richtung Boden 3 gedrückt, so bewegen sich die Faltkanten 12c und 12c nach außen, also von der Ebene, auf der der oberen Abschnitt 13 und der untere Abschnitt 11 liegen, weg. Die Faltstruktur faltet sich also faltbalgartig zusammen. Im vollständig gefalteten Zustand ist die Faltstruktur dann nicht mehr rautenförmig, da die oberen und unteren Teile der Lagen 12a bzw. 12b jeweils flächenbündig aneinander anliegen, wie etwa in Figur 2 dargestellt. Im vollständig entfalteten Zustand hingegen, also wenn der Flaschenträger 1 mit Flaschen befüllt ist und eine Hand eines Benutzers mit der Grifföffnung des Griffteils 10 in Eingriff steht und der Benutzer den Flaschenträger 1 anhebt, bewegt sich der Flaschenträger 1 durch die Gewichtskraft der Flaschen relativ zu dem oberen Abschnitt 13 nach unten, sodass sich die Faltkanten 12c und 12c nach innen, also hin zu der Ebene, auf der der oberen Abschnitt 13 und der untere Abschnitt 11 liegen, bewegen, bis die Faltstruktur vollständig entfaltet ist und die beiden Lagen 12a und 12b flächenbündig aneinander anliegen und im Wesentlichen auf der Ebene liegen oder zu dieser parallel sind, auf der der oberen Abschnitt 13 und der untere Abschnitt 11 liegen. Der mittlere Abschnitt 12 stellt dann eine Verlängerung des unteren Abschnitts 11 hin zum oberen Abschnitt 13 dar. Falt-und Entfaltvorgang sind jeweils reversibel und in jedem Zustand lässt sich eine (nicht dargestellte) Flasche aus dem Flaschenträger entnehmen bzw. in diesen einsetzen.

Figur 4 zeigt eine Längsseitenansicht des Flaschenträgers 1, der auch in den Figuren 1 und 2 dargestellt ist. Die mit dem oberen Abschnitt 13 faltbar verbundene Grifflasche 21, welche in die Grifföffnung 20 hineinragt, ist in einem Zustand gezeigt, in dem sie nicht gefaltet ist. Wenn eine Hand in die Grifföffnung 20 hineingreift, wird die Grifflasche 21 zur Seite hin gefaltet, was den Tragekomfort erhöht.

Figuren 4 und 5 zeigen jeweils eine Draufsicht auf einen Zuschnitt aus faltbaren Flachmaterial zur Herstellung eines Flaschenträgers 1 gemäß einem Ausführungsbeispiel. Die Zuschnitte können durch Zusammenfalten und durch Verbinden, bspw. mittels Klebens, der Verbindungslaschen 22 mit den jeweils anderen Verbindungslaschen 22 oder den anderen Teilen 3, 4, 5, usw., zu einem Flaschenträger gemäß einem Ausführungsbeispiel der Erfindung gefaltet werden. Insbesondere werden auch die mittels der oberen Faltkante K verbundenen oberen Abschnitte 13 miteinander (flächig) verbunden, z. B. verklebt, sodass sich ein stabiler Griff ergibt. Der obere Abschnitt 13 des Flaschenträgers ist somit auch zweilagig ausgebildet, wobei die Lagen aber nicht trennbar sind. Ebenso werden die beiden sich im gefalteten Zustand gegenüberliegenden unteren Abschnitte 11 miteinander verbunden, die mittleren Abschnitte 12 jedoch nicht, sodass sich die zweilagige Faltstruktur ergeben kann.

Figuren 4 und 5 unterscheiden sich im Wesentlichen dadurch, dass der Zuschnitt in Figur 5 zwei rechteckige, in der Ansicht rautenförmige, Bodenöffnungen 23 in dem Boden 3 aufweist, während der Zuschnitt in Figur 6 sieben längliche Bodenöffnungen 23 in dem Boden 3 aufweist. Die Bodenöffnungen können so gewählt werden, dass sie wie in Figur 5 dargestellt mit der Form von Vollpinolen eines Getränkekastens oder Trays korrespondieren, sodass diese Vollpinolen beim Einsetzen des Flaschenträgers 1 in den Getränkekasten oder in den Tray durch die Bodenöffnung 23 an diese angepasst hindurchpassen. Die Bodenöffnungen wie in Figur 6 dargestellt sind an eine Art von Flachpinolen und/oder Stegen angepasst, wie sie aus dem Gebrauchsmuster DE 20 2023 102 399 U bekannt sind.

Zu sehen sind die Bodenöffnungen 23 der Figuren 4 und 5 auch in den Figuren 7 und 8. Während Figur 7 eine Draufsicht auf einen Flaschenträger 1 ohne derartige Bodenöffnungen zeigt, zeigt Figur 8 eine Unteransicht eines Flaschenträgers 1 mit den länglichen Bodenöffnungen gemäß einem in Figur 6 dargestellten Ausführungsbeispiel und Figur 9 zeigt eine Unteransicht eines Flaschenträgers 1 mit den rechteckigen bzw. rautenförmigen Bodenöffnungen 23 gemäß einem in Figur 5 dargestellten Ausführungsbeispiel.

Die Erfindung ist nicht auf die hier beschriebenen Ausführungsbeispiele und die darin hervorgehobenen Aspekte beschränkt. Vielmehr ist innerhalb des durch die Ansprüche angegebenen Bereichs eine Vielzahl von Abwandlungen möglich, die im Rahmen fachmännischen Handelns liegen.

### Bezugszeichenliste

Die Bezugszeichen beziehen sich auf die Figuren 1 bis 8 der vorliegenden Erfindung und nicht auf Figur 10, die einen bekannten Stand der Technik wiedergibt.
- 1: Flaschenträger
- 2: oben offener Behälter
- 3: Boden
- 4: Längswand
- 5: Längswand
- 6: Stirnwand
- 7: Stirnwand
- 8: Mittelwand
- 9: Quersteg
- 10: Griffteil
- 11: unterer Abschnitt
- 12: mittlerer Abschnitt
- 12a: Lage
- 12b: Lage
- 12c: Faltkante
- 12d: Faltkante
- 12e: Faltkante ohne Rückstellmoment
- 12f: Faltkante ohne Rückstellmoment
- 13: oberer Abschnitt
- 14: Loch / Langloch
- 20: Grifföffnung
- 21: Grifflasche
- 22: Verbindungslasche
- 23: Bodenöffnung
- 30: Gefache
- K: Obere Faltkante

## Patentansprüche

1. Flaschenträger (1) aus faltbarem Flachmaterial, aufweisend:
einen kastenförmigen, oben offenen Behälter (2) mit einem Boden (3), sich gegenüberliegenden Längswänden (4, 5) und sich gegenüberliegenden Stirnwänden (6, 7), zum Aufnehmen von mindestens einer Flasche, und
einen aus dem Behälter (2) herausragenden Griffteil (10) mit einem mit dem Behälter (2) faltbar verbundenen unteren Abschnitt (11), einem oberen Abschnitt (13), in welchem eine Grifföffnung (20) angeordnet ist, und einem mit dem oberen Abschnitt (13) faltbar verbundenen mittleren Abschnitt (12),
wobei der mittlere Abschnitt (12) als zweilagige Faltstruktur ausgebildet ist und zwei gleiche, sich gegenüberliegende Lagen (12a, 12b) aufweist, welche jeweils an ihrem einen Ende entlang ihrer Länge mit dem oberen Abschnitt (13) faltbar verbunden sind und an ihrem anderen Ende entlang ihrer Länge mit dem unteren Abschnitt (11) faltbar verbunden sind und jeweils entlang ihrer Länge mittig eine Faltkante (12c, 12d) aufweisen, über die sich ein Loch (14) erstreckt, sodass die Lagen (12a, 12b) entlang der Faltkanten (12c, 12d) faltbalgartig zusammenfaltbar sind, wodurch sich das Loch (14) zu einer Aussparung umformt, welche einen Teil einer in dem Flaschenträger (1) befindlichen Flasche teilweise umgibt.

2. Flaschenträger (1) nach Anspruch 1, wobei die sich gegenüberliegenden Lagen (12a, 12b) jeweils an ihrem einen Ende entlang ihrer Länge mit dem oberen Abschnitt (13) mittels einer Faltkante (12e) faltbar verbunden sind und an ihrem anderen Ende entlang ihrer Länge mit dem unteren Abschnitt (11) mittels einer Faltkante (12f) faltbar verbunden sind, insbesondere wobei die Faltkanten (12e, 12f) ohne Rückstellmoment ausgebildet sind.

3. Flaschenträger (1) nach Anspruch 1 oder 2, wobei der obere Abschnitt (13) eine mit diesem faltbar verbundene Grifflasche (21) aufweist, welche in die Grifföffnung (20) hineinragt, und/oder wobei das Loch (14) in einem nicht zusammengefalteten Zustand ein Langloch ist.

4. Flaschenträger (1) nach einem der Ansprüche 1 bis 3, wobei der Behälter (2) ferner aufweist:
eine zu den beiden Längswänden (4, 5) parallele Mittelwand (8) im Behälter (2) und zu den Stirnwänden parallele Querstege (9) zwischen der Mittelwand (8) und den Längswänden (4, 5) zum Ausbilden eines Gefaches (30) im Behälter (2), wobei der Behälter vier oder mehr Flaschenaufnahmen im Gefache (30) aufweist.

5. Flaschenträger (1) nach Anspruch 4, wobei der Behälter sechs Flaschenaufnahmen im Gefache (30) aufweist.

6. Flaschenträger (1) nach Anspruch 4 oder 5, wobei die gegenüberliegenden Lagen (12a, 12b) eine Mehrzahl an Löchern (14) aufweisen, wobei jedes der Löcher mit einer Flaschenaufnahme im Gefach (30) korrespondiert.

7. Flaschenträger (1) nach einem der Ansprüche 1 bis 6, wobei das faltbare Flachmaterial mindestens eines von Karton- oder Papiermaterial aufweist.

8. Flaschenträger (1) nach Anspruch 7, wobei das faltbare Flachmaterial Vollkarton oder Wellpappe aufweist.

9. Flaschenträger (1) nach Anspruch 7 oder 8, wobei das faltbare Flachmaterial zumindest teilweise bedruckt ist.

10. Flaschenträger nach einem der Ansprüche 1 bis 9, wobei das faltbare Flachmaterial mit einem Flächengewicht von maximal 450 g/m² hergestellt ist.

11. Flaschenträger (1) nach Anspruch 10, wobei das faltbare Flachmaterial mit einem Flächengewicht von maximal 390 g/m² hergestellt ist.

12. Tragsystem für Flaschen, umfassend mindestens einen Flaschenträger (1) nach einem der Ansprüche 1 bis 11 und mindestens einen Tray, der zur Aufnahme von mindestens einem Flaschenträger (1) geeignet ist.

13. Einstückiger Zuschnitt aus faltbarem Flachmaterial zum Herstellen eines Flaschenträgers (1), mit den folgenden zusammenhängenden Teilen:
einen Boden (3),
zwei Längswände (4, 5),
zwei Stirnwände (6, 7),
einen Griffteil (10), aufweisend zwei obere Abschnitte (13), welche mittels einer oberen Faltkante (K) faltbar miteinander verbunden sind und in welchen jeweils eine Grifföffnung (20) angeordnet ist, zwei jeweils mit einem der oberen Abschnitte (13) faltbar verbundene mittlere Abschnitte (12), die zwei gleiche Lagen (12a, 12b) aufweisen, welche jeweils an ihrem einen Ende entlang ihrer Länge mit dem oberen Abschnitt (13) faltbar verbunden sind und an ihrem anderen Ende entlang ihrer Länge mit dem unteren Abschnitt (11) faltbar verbunden sind und jeweils entlang ihrer Länge mittig eine Faltkante (12c, 12d) aufweisen, über die sich ein Loch (14) erstreckt, und eine Mehrzahl an Verbindungslaschen (22) zum Verbinden einzelner Teile,
wobei durch Falten des Zuschnitts entlang der die einzelnen Teile verbindenden Faltkanten aus dem Boden (3), den Längswänden (4, 5) und den Stirnwänden (6, 7) ein kastenförmiger, oben offener Behälter (2) ausgebildet wird und der mittlere Abschnitt (12) als zweilagige Faltstruktur ausgebildet wird, sodass die Lagen (12a, 12b) entlang der Faltkanten (12c, 12d) faltbalgartig zusammenfaltbar sind, wodurch sich das Loch (14) zu einer Aussparung umformt.

14. Einstückiger Zuschnitt nach Anspruch 13, wobei der Flaschenträger (1) ein Flaschenträger nach einem der Ansprüche 1 bis 11 ist.

15. Verfahren zum Herstellen eines Flaschenträgers, umfassend die Schritte
(i) Bereitstellen eines faltbaren Flachmaterials,
(ii) Heraustrennen eines einstückigen Zuschnitts gemäß Anspruch 13 aus dem Flachmaterial, und
(iii) Falten des einstückigen Zuschnitts zu einem Flaschenträger nach einem der Ansprüche 1 bis 11.
